# EUROPÄISCHE PATENTSCHRIFT

(11) **EP 2 163 686 B1**
(45) Veröffentlichungstag und Bekanntmachung des Hinweises auf die Patenterteilung: **09.11.2011**
(21) Anmeldenummer: 09169677.3
(22) Anmeldetag: 08.09.2009
(51) Int. Cl.: D21G 9/00

(54) **Verfahren und Vorrichtung zur Vorhersage der Oberflächentopographie von Tissuepapier**
Method and device for predicting the surface topography of tissue paper
Procédé et dispositif de prévision de la topographie de surface de papier en tissu

(30) Priorität: 10.09.2008 DE 102008041951
(43) Veröffentlichungstag der Anmeldung: 17.03.2010
(73) Patentinhaber: Voith Patent GmbH, 89520 Heidenheim (DE)
(72) Erfinder: Schmitt, Matthias, Dr., 81476 München (DE); Probst-Schendzielorz, Stefan, Dr., 89077 Ulm (DE)

(56) Entgegenhaltungen:
- DE-A1- 19 632 269
- DE-A1- 19 913 926
- A. J. Hanson: "Rotations for N-Dimensional Graphics" 23. November 2005 (2005-11-23), XP002558633 Gefunden im Internet: URL:http://www.cs.indiana.edu/pub/techrepo rts/TR406.pdf> [gefunden am 2009-12-03]

## Beschreibung

Die Erfindung betrifft ein Verfahren zur Vorhersage der Oberflächentopographie von in einem Papierherstellungsprozess unter Verwendung eines strukturierten Siebes herzustellendem Tissuepapier, dem mittels des Siebes eine Struktur eingeprägt wird.

Tissuepapiere werden auf strukturierten Sieben, wie insbesondere TAD-Sieben (TAD = Through Air Drying) hergestellt. Dabei wird das Papier durch einen Luftstrom in die Sieboberfläche gezogen, wodurch in die Papieroberfläche eine Strukturierung eingeprägt wird. Mit der entsprechend strukturierten Oberfläche des Siebes wird ein hohes Saugvermögen erreicht. Die Qualität von Tissuepapieren wird zwar hauptsächlich durch das jeweilige Saugvermögen charakterisiert. Ein wesentliches Unterscheidungsmerkmal für die verschiedenen Sorten ist jedoch die jeweilige Oberflächenbeschaffenheit, wie z.B. Griff, Haptik usw. Bisher konnte der Einfluss des jeweiligen strukturierten Siebes auf die Oberfläche des Tissuepapiers nur durch praktisches Ausprobieren, d.h. eine testweise Herstellung von Tissuepapier ermittelt werden.

Beispielsweise ist aus der Offenlegungsschrift DE 196 32 269 A1 ein Verfahren zur Analyse eines Oberflächenprofils von Papier bekannt. Das Verfahren weist dabei die folgenden Schritte auf: Herstellung eines Papier-Probebogens durch die Papiermaschine; Sammeln topographischer Daten des Papier-Probebogens; Sammeln topographischer Daten der Papierherstellungskomponenten; Analyse der topographischen Daten des Papier-Probebogens und der Papiermaschinen-Komponenten; Vergleichen der analysierten topographischen Daten des Papier-Probebogens und der Papiermaschinen-Komponenten; Identifizieren von möglicherweise vorhandenen Signaturen der Verarbeitungskomponenten in den topographischen Daten des Papier-Probebogens, die mit den topographischen Daten der Papiermaschinen-Komponenten korrelieren, anhand des Vergleichs der analysierten Daten.

Weiterhin ist aus der Offenlegungsschrift DE 199 13 926 A1 ein Verfahren zur Herstellung, insbesondere zur Beeinflussung von Qualitätseigenschaften, einer Papierbahn in einer Papiermaschine bekannt, bei dem mit wenigstens einem im Bereich des Stoffauflaufs angeordneten zonalen Sensor quer zur Prozessrichtung ortsaufgelöste Stoffauflaufdaten über zumindest eine Eigenschaft des Stoffes ermittelt und die Stoffauflaufdaten zusammen mit weiteren Daten ausgewertet werden, die mit zumindest einem im Bereich einer dem Stoffauflauf vor- oder nachgelagerten Position angeordneten weiteren Sensor ermittelt werden.

Der Erfindung liegt die Aufgabe zugrunde, ein Verfahren anzugeben, mit dem die Oberflächentopographie von Tissuepapier, das in einem Herstellungsprozess unter Verwendung eines jeweiligen strukturierten Siebes hergestellt werden soll, auf einfache, effiziente Weise im Voraus möglichst genau bestimmt werden kann.

Erfindungsgemäß wird diese Aufgabe gelöst durch ein Verfahren mit den Merkmalen des Anspruchs 1. Bei diesem Verfahren zur Vorhersage der Oberflächentopographie von in einem Papierherstellungsprozess unter Verwendung eines strukturierten Siebes herzustellendem Tissuepapier, dem mittels des Siebes eine Struktur eingeprägt wird, wird mittels eines Sensors zunächst die Oberflächentopographie wenigstens eines in dem Herstellungsprozess bereits verwendeten strukturierten Siebes aufgenommen. Durch Datenverarbeitung wird ausgehend von der Oberflächentopographie des bereits verwendeten strukturierten Siebes über eine Simulation des Papierherstellungsprozesses die Oberflächentopographie des Tissuepapiers simuliert. Der für die Simulation verwendete Algorithmus wird anhand eines Vergleichs der simulierten Oberflächentopographie mit der Oberflächentopographie des in dem Herstellungsprozess mittels des bereits verwendeten strukturierten Siebes tatsächlich hergestellten Tissuepapiers kalibriert. Anschließend wird ausgehend von der Oberflächentopographie eines jeweiligen weiteren strukturierten Siebes zur Vorhersage der zu erwartenden Oberflächentopographie des Tissuepapiers die Simulation der Oberflächentopographie des Tissuepapiers unter Verwendung des kalibrierten Algorithmus durchgeführt.

Dabei kann die Vorhersage der zu erwartenden Oberflächentopographie des Tissuepapiers ausgehend von der mittels des Sensors aufgenommenen Oberflächentopographie eines realen weiteren strukturierten Siebes oder beispielsweise auch ausgehend von der Oberflächentopographie eines virtuellen Siebes erfolgen.

Es kann somit eine genaue Vorhersage über das Erscheinungsbild der Oberfläche von Tissuepapier erstellt werden, ohne dass dazu Tissuepapiere auf realen Sieben, die sehr aufwendig herzustellen sind, gebildet werden müssen. Zudem wird mit der Möglichkeit, auch virtuelle Siebe zu nutzen, das Entwicklungsverfahren wesentlich beschleunigt.

Gemäß einer bevorzugten praktischen Ausgestaltung des erfindungsgemäßen Verfahrens wird bei der durch die Datenverarbeitung erfolgenden Simulation der Oberflächentopographie des Tissuepapiers wenigstens ein virtueller Ball auf der Oberflächentopographie des jeweiligen strukturierten Siebes abgerollt und dabei die sich ergebende Penetrationstiefe dieses virtuellen Balles ermittelt (Rolling-Ball-Methode). Über der ermittelten Penetrationstiefe wird dann eine virtuelle Fläche aufgespannt, die der zu simulierenden Oberfläche des Tissuepapiers entspricht.

Von Vorteil ist insbesondere auch, wenn für den Vergleich der simulierten Oberflächentopographie des Tissuepapiers mit der Oberflächentopographie des in dem Herstellungsprozess mittels des bereits verwendeten strukturierten Siebes tatsächlich hergestellten Tissuepapiers die jeweils erhaltenen Daten einer Fourieranalyse unterzogen und die Flächenrauhigkeiten der beiden erhaltenen Bilder bestimmt werden.

Bevorzugt erfolgt die Kalibrierung des für die Simulation verwendeten Algorithmus zumindest teilweise über den Durchmesser des virtuellen Balles.

Grundsätzlich kann die Kalibrierung auch über weitere zu optimierende Parameter als über den Durchmesser des virtuellen Balles erfolgen. Bevorzugt erfolgt die Kalibrierung jedoch zumindest überwiegend über den Durchmesser des virtuellen Balles.

Bei der durch die Datenverarbeitung erfolgenden Simulation der Oberflächentopographie des Tissuepapiers können vorteilhafterweise auch zwei oder mehr als zwei virtuelle Bälle eingesetzt werden, die vorzugsweise hintereinander liegend auf der Oberflächentopographie des jeweiligen strukturierten Siebes abgerollt werden. Dabei besitzen die verschiedenen virtuellen Bälle vorteilhafterweise zumindest teilweise einen unterschiedlichen Durchmesser.

Durch die Verwendung mehrerer virtueller Bälle wird eine realitätsnähere Darstellung erreicht. Die Verwendung von zwei oder mehreren virtuellen Bällen erzeugt zwei oder mehrere aufgespannte Ebenen, die durch eine geeignete Kombination zu der resultierenden Ebene verbunden werden. Eine geeignete Kombination kann z.B. eine Mittelung sein (arithmetisch, geometrisch) oder auch eine Mittelung mit einer höheren Wichtung der einen oder anderen Ebene.

Mit der Kalibrierung des für die Simulation verwendeten Algorithmus werden insbesondere Randbedingungen des Papierherstellungsprozesses berücksichtigt.

Dabei umfassen die berücksichtigten Randbedingungen des Papierherstellungsprozesses insbesondere Randbedingungen der betreffenden Tissuemaschine sowie Eigenschaften des initialen, noch nicht mit der betreffenden Struktur versehenen Tissuepapiers.

Die berücksichtigten Randbedingungen der betreffenden Tissuemaschine können beispielsweise das erzeugte Vakuum und/oder den Luftstrom umfassen, durch das bzw. den das Tissuepapier beim Einprägen der Struktur in die Oberfläche des strukturierten Siebes eingezogen wird.

Die berücksichtigten Eigenschaften des initialen, noch nicht mit der betreffenden Struktur versehenen Tissuepapiers können beispielsweise dessen Biegesteifigkeit umfassen.

Eine weitere Eigenschaft kann auch der Schrumpf des Tissuepapiers sein oder die Kreppung, die ein solches Tissuepapier während der Produktion in einigen Applikationen erfährt. Diese beträgt zwischen 2 - 5 % (Schrumpf) und bis zu 30 % durch die Kreppung. Um diesen Parameter nachzustellen, kann ein Kreppparameter in der Software eingestellt werden, der die resultierende Ebene des Rolling-Balls-Algorithmus in eine Richtung staucht.

Durch Aufnahme der Topographie von strukturierten bzw. Tissue-Sieben und der Simulation des Papierherstellungsprozesses durch einen Algorithmus ist es möglich, die zu erwartende Oberfläche des Tissuepapiers vorherzusagen. Das erfindungsgemäße Verfahren dient unter anderem der Unterstützung des Vertriebes und ermöglicht eine gezielte Auswahl von Sieben zur Erzielung einer bestimmten Oberflächenstruktur des herzustellenden Tissuepapiers.

Zur Kalibrierung des Algorithmus auf die Bedingung der jeweiligen Tissuemaschine können die Topographien der von einem jeweiligen Kunden bereitgestellten Siebe und Tissuepapiere beispielsweise mit einem Oberflächenscanner aufgenommen werden. Der Algorithmus kann insbesondere auf der in der Informatik als "Rolling Ball" bekannten Methode beruhen. Dabei wird, wie bereits erwähnt, ein virtueller Ball auf der Topographie einer Oberfläche, hier der Oberflächentopographie eines strukturierten oder Tissue-Siebes abgerollt. Über die Penetrationstiefe des virtuellen Balles wird eine Fläche aufgespannt. Diese entspricht der Oberflächentopographie des auf dieser Fläche erzeugten Tissuepapiers. Der entscheidende zu optimierende Parameter ist hier der Durchmesser des virtuellen Balles. In diesem Parameter sind die Bedingungen der Papier- bzw. Tissuemaschine, z.B. Vakuum, Luftstrom usw. und die Eigenschaften des initialen Tissuepapiers, z.B. dessen Biegesteifigkeit, enthalten. Zur realitätsnäheren Darstellung können zwei oder mehr als zwei hintereinander angeordnete "Rolling Balls" bzw. virtuelle Bälle mit unterschiedlichen Durchmessern verwendet werden.

Stimmt die durch Simulation gewonnene Oberflächentopographie des Tissuepapiers mit der Oberflächentopographie des realen Tissuepapiers gut überein, können die so gewonnenen Parameter für die weiteren Simulationen genutzt werden. Der Algorithmus ist damit auf die Randbedingungen der Tissuemaschine und die Eigenschaften des initialen Tissuepapiers kalibriert.

Die weiteren Simulationen können beispielsweise ausgehend von den Oberflächentopographien 3D-gescannter realer Sieboberflächen erfolgen. Es können jedoch, wie bereits erwähnt, auch generierte, d.h. virtuelle Sieboberflächen verwendet werden.

Zur Optimierung der Parameter können zusätzlich beispielsweise auch DoE-Methoden eingesetzt werden (DoE = Design of Experiments). Ausgehend von einem Standardwert für den Durchmesser des virtuellen Balles können verschiedene Simulationen mit einem oder beispielsweise zwei virtuellen Bällen durchgeführt werden. Dabei wird der Durchmesser systematisch verändert, bis sich die beste Übereinstimmung ergibt.

Grundsätzlich ist auch die Verwendung anderer Optimierungsverfahren, wie beispielsweise genetischer Algorithmen möglich und zielführend.

Schließlich ist Gegenstand der Erfindung auch eine Vorrichtung zur Vorhersage der Oberflächentopographie von in einem Papierherstellungsprozess unter Verwendung eines strukturierten Siebes herzustellendem Tissuepapier, dem mittels des Siebes eine Struktur eingeprägt wird, mit einem Sensor zur Aufnahme der Oberflächentopographie des herstellten Tissuepapiers und zur Aufnahme der Oberflächentopographie eines jeweiligen strukturierten Siebes sowie mit einer Datenverarbeitungsanlage, die zur Durchführung des vorstehend beschriebenen Verfahrens ausgebildet ist.

Bevorzugt umfasst der Sensor einen 3D-Oberflächenscanner.

Mit besonderem Vorteil ist die Erfindung zur Vorhersage im Bereich der Formiersiebe, vorzugsweise in Bezug auf die Oberflächen-Rauhigkeit, Markierung und/oder dergleichen, verwendbar.

Die Erfindung wird im Folgenden anhand von Ausführungsbeispielen unter Bezugnahme auf die Zeichnung näher beschrieben, in dieser zeigen:
- Fig. 1: ein Ablaufdiagramm zu einer beispielhaften Ausführungsform des erfindungsgemäßen Verfahrens,
- Fig. 2: die mit einem 3D-Oberflächenscanner aufgenommene Ober- flächentopographie eines strukturierten Siebes zur Herstel- lung von Tissuepapier,
- Fig. 3: die reale Oberfläche eines Tissuepapiers und
- Fig. 4: die simulierte Oberflächentopographie eines Tissuepapiers.

Fig. 1 zeigt ein Ablaufdiagramm zu einer beispielhaften Ausführungsform des erfindungsgemäßen Verfahrens.

Das Verfahren dient der Vorhersage der Oberflächentopographie von in einem Papierherstellungsprozess unter Verwendung eines strukturierten Siebes herzustellendem Tissuepapier, dem mittels des Siebes eine Struktur eingeprägt wird.

Dabei wird mittels eines Sensors zunächst die Oberflächentopographie wenigstens eines in dem Herstellungsprozess bereits verwendeten strukturierten Siebes aufgenommen. Durch Datenverarbeitung wird ausgehend von der Oberflächentopographie des bereits verwendeten strukturierten Siebes über eine Simulation des Papierherstellungsprozesses die Oberflächentopographie des Tissuepapiers simuliert. Der für die Simulation verwendete Algorithmus wird anhand eines Vergleichs der simulierten Oberflächentopographie mit der Oberflächentopographie des in dem Herstellungsprozess mittels des bereits verwendeten strukturierten Siebes tatsächlich hergestellten Tissuepapiers kalibriert. Anschließend kann dann ausgehend von der Oberflächentopographie eines jeweiligen weiteren strukturierten Siebes, bei dem es sich um ein reales oder auch um ein virtuelles Sieb handeln kann, zur Vorhersage der zu erwartenden Oberflächentopographie des Tissuepapiers die Simulation der Oberflächentopographie des Tissuepapiers unter Verwendung des kalibrierten Algorithmus durchgeführt.

Bei der sich aus dem Ablaufdiagramm gemäß Fig. 1 ergebenden beispielhaften Ausführungsform des erfindungsgemäßen Verfahrens stellt ein Kunde Siebmuster und daraus gefertigte Tissuepapiere zur Verfügung (Schritt 1). Dabei wurden die Tissuepapiere beispielsweise in einer vom Kunden eingesetzten Papier- oder Tissuemaschine hergestellt.

Von den vom Kunden bereitgestellten Siebmustem und Tissuepapieren werden mittels eines Oberflächenscanners die jeweiligen Oberflächentopographien aufgenommen (Schritt 2).

Basierend auf den Oberflächentopographien der vom Kunden bereitgestellten Siebmuster werden über eine jeweilige Simulation des Papierherstellungsprozesses die Oberflächentopographien des Tissuepapiers simuliert (Schritt 3). Anschließend werden die simulierten Oberflächentopographien mit den aufgenommenen Oberflächentopographien der vom Kunden bereitgestellten Tissuepapiere verglichen (Schritt 4). Stimmen die Oberflächentopographien nicht überein, so werden im Schritt 5 die Simulationsparameter optimiert. Anschließend erfolgt wieder die Simulation ausgehend von den vom Kunden bereitgestellten Siebmustem (Schritt 3). Ergibt sich bei dem in Schritt 4 durchgeführten Vergleich, dass die simulierten Oberflächentopographien zumindest im Wesentlichen mit den Oberflächentopographien der vom Kunden bereitgestellten Tissuepapieren übereinstimmen, so kann anschließend die Simulation mit den optimierten Parametern an neuen Sieben durchgeführt werden (Schritt 6).

Der durchgeführte Vergleich sowie die Optimierung der Simulationsparameter dient der Kalibrierung des für die Simulation verwendeten Algorithmus auf die Bedingungen des Papierherstellungsprozesses und insbesondere die Bedingungen der vom Kunden benutzten Tissuemaschine und die Eigenschaften des initialen Tissuepapiers.

Der Algorithmus kann auf einer in der Informatik als "Rolling-Ball" bekannten Methode beruhen. Dabei wird ein virtueller Ball auf der Oberflächentopographie, hier der Oberflächentopographie des strukturierten oder Tissue-Siebes abgerollt. Über die Penetrationstiefe des virtuellen Balles wird eine Fläche aufgespannt. Diese entspricht der Oberflächentopographie des auf dieser aufgespannten Fläche erzeugten Tissuepapiers. Der entscheidende zu optimierende Parameter ist hier beispielsweise der Durchmesser des virtuellen Balles. In diesem Parameter können die Bedingungen der Papier- bzw. Tissuemaschine, z.B. Vakuum, Luftstrom usw., und die Eigenschaften des initialen Tissuepapiers, z.B. Biegesteifigkeit, enthalten sein. Zur realitätsnäheren Darstellung können auch zwei oder mehr als zwei hintereinander angeordnete "Rolling Balls" mit unterschiedlichen Durchmessern verwendet werden.

Stimmt die durch Simulation gewonnene Oberflächentopographie des Tissuepapiers mit der Oberflächentopographie des realen Tissuepapiers gut überein, können die so gewonnenen Parameter für die weiteren Simulationen genutzt werden. Der Algorithmus ist damit auf die Randbedingungen der Tissuemaschine und die Eigenschaften des initialen Tissuepapiers kalibriert. Die weiteren Simulationen können beispielsweise an Oberflächentopographien von 3D-gescannten realen Sieboberflächen erfolgen. Es ist jedoch auch denkbar, generierte oder virtuelle Sieboberflächen zu verwenden.

Damit kann nun eine genaue Vorhersage über das Erscheinungsbild der Oberfläche von Tissuepapier erstellt werden, ohne dass dazu Tissuepapiere auf realen Sieben, die sehr aufwendig herzustellen sind, gebildet werden müssen. Auch die Möglichkeit, virtuelle Siebe zu nutzen, beschleunigt das Entwicklungsverfahren deutlich.

Fig. 2 zeigt die mit einem 3D-Oberflächenscanner aufgenommene Oberflächentopographie 10 eines strukturierten Siebes zur Herstellung von Tissuepapier. Im vorliegenden Fall wurde die Aufnahme beispielsweise mittels eines NanoFokusµscans erstellt.

Fig. 3 zeigt die reale Oberfläche bzw. Oberflächentopographie 12 eines Tissuepapiers.

Fig. 4 zeigt die ausgehend von der aufgenommenen Oberflächentopographie 10 eines strukturierten Siebes gemäß Fig. 2 simulierte Oberflächentopographie 14 eines Tissuepapiers.

Die simulierte Oberflächentopographie gemäß Fig. 4 ist das Ergebnis der Simulation durch den "Rolling Ball"-Algorithmus. Beim vorliegenden Ausführungsbeispiel wurde für den durch den Durchmesser des virtuellen Balls bestimmten Parameter 1 mm gewählt. Die Kantenlänge der in den Figuren wiedergegebenen Bilder beträgt jeweils 1 cm.

Der Wert "1 mm" für den durch den Durchmesser des virtuellen Balles bestimmten Parameter wurde durch Vergleich des simulierten Bildes mit dem realen Bild gemäß Fig. 3 gewonnen. Die Vergleichsbewertung wurde durch eine Fourieranalyse und eine Bestimmung der Flächenrauhigkeiten der beiden Bilder vorgenommen.

Beim vorliegenden Ausführungsbeispiel entspricht die Skala der beiden Darstellungen gemäß den Fig. 3 und 4 jeweils 400 Pixel à 2,5 µm.

Zur Optimierung der Parameter können zusätzlich DoE-Methoden (DoE = Design of Experiments) verwendet werden. Ausgehend von einem Standardwert von hier beispielsweise 1,3 mm für den Durchmesser des virtuellen Balles können verschiedene Simulationen mit einem oder zumindest zwei virtuellen Bällen durchgeführt werden. Die Durchmesser wurden beim vorliegenden Ausführungsbeispiel systematisch um 0,3 bzw. 0,6 mm verändert. Dabei ergab sich die beste Übereinstimmung bei 1,0 mm.

Grundsätzlich ist auch die Verwendung anderer Optimierungsverfahren wie beispielsweise genetischer Algorithmen möglich und zielführend.

### Bezugszeichenliste

- 10: aufgenommene Oberflächentopographie eines strukturierten Siebes
- 12: reale Oberflächentopographie eines realen Tissuepapiers
- 14: simulierte Obertlächentopographie eines Tissuepapiers

## Patentansprüche

1. Verfahren zur Vorhersage der Oberflächentopographie von in einem Papierherstellungsprozess unter Verwendung eines strukturierten Siebes herzustellendem Tissuepapier, dem mittels des Siebes eine Struktur eingeprägt wird, bei dem mittels eines Sensors zunächst die Oberflächentopographie (10) wenigstens eines in dem Herstellungsprozess bereits verwendeten strukturierten Siebes aufgenommen wird, durch Datenverarbeitung ausgehend von der Oberflächentopographie (10) des bereits verwendeten strukturierten Siebes über eine Simulation des Papierherstellungsprozesses die Oberflächentopographie (14) des Tissuepapiers simuliert wird, der für die Simulation verwendete Algorithmus anhand eines Vergleichs der simulierten Oberflächentopographie (14) mit der Oberflächentopographie (12) des in dem Herstellungsprozess mittels des bereits verwendeten strukturierten Siebes tatsächlich hergestellten Tissuepapiers kalibriert wird und anschließend ausgehend von der Oberflächentopographie eines jeweiligen weiteren strukturierten Siebes zur Vorhersage der zu erwartenden Oberflächentopographie des Tissuepapiers die Simulation der Oberflächentopographie des Tissuepapiers unter Verwendung des kalibrierten Algorithmus durchgeführt wird.

2. Verfahren nach Anspruch 1,
**dadurch gekennzeichnet,**
**dass** bei der durch die Datenverarbeitung erfolgenden Simulation der Oberflächentopographie (14) des Tissuepapiers wenigstens ein virtueller Ball auf der Oberflächentopographie des jeweiligen strukturierten Siebes abgerollt und dabei die sich ergebende Penetrationstiefe dieses virtuellen Balles ermittelt wird (Rolling-Ball-Methode), und dass über der ermittelten Penetrationstiefe eine virtuelle Fläche aufgespannt wird, die der zu simulierenden Oberflächentopographie (14) des Tissuepapiers entspricht.

3. Verfahren nach Anspruch 1 oder 2,
**dadurch gekennzeichnet,**
**dass** für den Vergleich der simulierten Oberflächentopographie (14) des Tissuepapiers mit der Oberflächentopographie (10) des in dem Herstellungsprozess mittels des bereits verwendeten strukturierten Siebes tatsächlich hergestellten Tissuepapiers die jeweils erhaltenen Daten einer Fourieranalyse unterzogen und die Flächenrauhigkeiten der beiden erhaltenen Bilder bestimmt werden.

4. Verfahren nach Anspruch 2 oder 3,
**dadurch gekennzeichnet,**
**dass** die Kalibrierung des für die Simulation verwendeten Algorithmus zumindest teilweise über den Durchmesser des virtuellen Balles erfolgt.

5. Verfahren nach Anspruch 4,
**dadurch gekennzeichnet,**
**dass** die Kalibrierung des für die Simulation verwendeten Algorithmus zumindest überwiegend über den Durchmesser des virtuellen Balles erfolgt.

6. Verfahren nach einem der Ansprüche 2 bis 5,
**dadurch gekennzeichnet,**
**dass** bei der durch die Datenverarbeitung erfolgenden Simulation der Oberflächentopographie (14) des Tissuepapiers zwei oder mehr als zwei virtuelle Bälle eingesetzt werden, die vorzugsweise hintereinander liegend auf der Oberflächentopographie des jeweiligen strukturierten Siebes abgerollt werden.

7. Verfahren nach Anspruch 6,
**dadurch gekennzeichnet,**
**dass** die verschiedenen virtuellen Bälle zumindest teilweise einen unterschiedlichen Durchmesser besitzen.

8. Verfahren nach einem der vorhergehenden Ansprüche,
**dadurch gekennzeichnet,**
**dass** mit der Kalibrierung des für die Simulation verwendeten Algorithmus Randbedingungen des Papierherstellungsprozess berücksichtigt werden.

9. Verfahren nach Anspruch 8,
**dadurch gekennzeichnet,**
**dass** die berücksichtigten Randbedingungen des Papierherstellungsprozesses Randbedingungen der betreffenden Tissuemaschine sowie Eigenschaften des initialen, noch nicht mit der betreffenden Struktur versehenen Tissuepapiers umfassen.

10. Verfahren nach Anspruch 9,
**dadurch gekennzeichnet,**
**dass** die berücksichtigten Randbedingungen der betreffenden Tissuemaschine das erzeugte Vakuum und/oder den Luftstrom umfassen, durch das bzw. den das Tissuepapier beim Einprägen der Struktur in die Oberfläche des strukturierten Siebes eingezogen wird.

11. Verfahren nach Anspruch 9 oder 10,
**dadurch gekennzeichnet,**
**dass** die berücksichtigten Eigenschaften des initialen, noch nicht mit der betreffenden Struktur versehenen Tissuepapiers dessen Biegesteifigkeit umfassen.

12. Vorrichtung zur Vorhersage der Oberflächentopographie von in einem Papierherstellungsprozess unter Verwendung eines strukturierten Siebes herzustellendem Tissuepapier, dem mittels des Siebes eine Struktur eingeprägt wird, mit einem Sensor zur Aufnahme der Oberflächentopographie des hergestellten Tissuepapiers und zur Aufnahme der Oberflächentopographie eines jeweiligen strukturierten Siebes, sowie mit einer Datenverarbeitungsanlage, die zur Durchführung des Verfahrens nach einem der Ansprüche 1 bis 11 ausgeführt ist.

13. Vorrichtung nach Anspruch 12,
**dadurch gekennzeichnet,**
**dass** der Sensor einen 3D-Oberflächenscanner umfasst.

14. Verwendung des Verfahrens nach einem der vorhergehenden Ansprüche 1 bis 11 und/oder der Vorrichtung nach Anspruch 12 oder 13 zur Vorhersage im Bereich der Formiersiebe, vorzugsweise in Bezug auf die Oberflächen-Rauhigkeit oder Markierung.

## Claims

1. Method for predicting the surface topography of tissue paper to be produced in a papermaking process by using a structured fabric and on which a structure is impressed by means of the fabric, in which, by means of a sensor, the surface topography (10) of at least one structured fabric already used in the manufacturing process is first recorded, by means of data processing on the basis of the surface topography (10) of the structured fabric already used, the surface topography (14) of the tissue paper is simulated via a simulation of the papermaking process, the algorithm used for the simulation is calibrated by using a comparison of the simulated surface topography (14) with the surface topography (12) of the tissue paper actually produced in the production process by means of the structured fabric already used and then, on the basis of the surface topography of a respective further structured fabric, the simulation of the surface topography of the tissue paper is carried out by using the calibrated algorithm in order to predict the surface topography to be expected of the tissue paper.

2. Method according to Claim 1,
**characterized in that**
in the simulation of the surface topography (14) of the tissue paper carried out by means of data processing, at least one virtual ball is rolled on the surface topography of the respective structured fabric and the penetration depth of this virtual ball which results in the process is determined (rolling ball method), and **in that** a virtual surface which corresponds to the surface topography (14) of the tissue paper that is to be simulated is stretched over the penetration depth determined.

3. Method according to Claim 1 or 2,
**characterized in that**
for the comparison of the simulated surface topography (14) of the tissue paper with the surface topography (10) of the tissue paper actually produced in the production process by means of the structured fabric already used, the data respectively obtained are subjected to a Fourier analysis and the surface roughnesses of the two images obtained are determined.

4. Method according to Claim 2 or 3,
**characterized in that**
the calibration of the algorithm used for the simulation is at least partly carried out via the diameter of the virtual ball.

5. Method according to Claim 4,
**characterized in that**
the calibration of the algorithm used for the simulation is at least predominantly carried out via the diameter of the virtual ball.

6. Method according to one of Claims 2 to 5,
**characterized in that**
during the simulation of the surface topography (14) of the tissue paper, carried out by means of data processing, two or more than two virtual balls are used which, preferably located one after another, are rolled on the surface topography of the respective structured fabric.

7. Method according to Claim 6,
**characterized in that**
at least to some extent, the various virtual balls have a different diameter.

8. Method according to one of the preceding claims,
**characterized in that**
with the calibration of the algorithm used for the simulation, boundary conditions of the papermaking process are taken into account.

9. Method according to Claim 8,
**characterized in that**
the boundary conditions of the papermaking process that are taken into account comprise boundary conditions of the relevant tissue machine and properties of the initial tissue paper not yet provided with the relevant structure.

10. Method according to Claim 9,
**characterized in that**
the boundary conditions of the relevant tissue machine that are taken into account comprise the vacuum produced and/or the air stream by means of which the tissue paper is drawn into the surface of the structured fabric as the structure is impressed.

11. Method according to Claim 9 or 10,
**characterized in that**
the properties of the initial tissue paper not yet provided with the relevant structure that are taken into account comprise the bending stiffness of the said tissue paper.

12. Device for predicting the surface topography of tissue paper to be produced in a papermaking process by using a structured fabric and on which a structure is impressed by means of the fabric, having a sensor for recording the surface topography of the tissue paper produced and for recording the surface topography of a respective structured fabric, and having a data processing system which is designed to implement the method according to one of Claims 1 to 11.

13. Device according to Claim 12,
**characterized in that**
the sensor comprises a 3D surface scanner.

14. Use of the method according to one of the preceding Claims 1 to 11 and/or the device according to Claim 12 or 13 for the prediction in the area of forming fabrics, preferably in relation to the surface roughness or marking.

## Revendications

1. Procédé de prédiction de la topographie de surface de papier tissu à fabriquer dans un processus de fabrication de papier tissu en utilisant une toile structurée, auquel est conférée une structure par impression au moyen de la toile, dans lequel la topographie de surface (10) d'au moins une toile structurée déjà utilisée dans le processus de fabrication est d'abord enregistrée au moyen d'un capteur, la topographie de surface (14) du papier tissu est simulée par traitement des données à partir de la topographie de surface (10) de la toile structurée déjà utilisée par le biais d'une simulation du processus de fabrication de papier, l'algorithme utilisé pour la simulation est calibré à l'aide d'une comparaison de la topographie de surface (14) simulée avec la topographie de surface (12) du papier tissu effectivement fabriqué dans le processus de fabrication au moyen de la toile structurée déjà utilisée, et ensuite, on effectue la simulation de la topographie de surface du papier tissu en utilisant l'algorithme calibré à partir de la topographie de surface d'une autre toile structurée respective, pour la prédiction de la topographie de surface du papier tissu attendue.

2. Procédé selon la revendication 1,
**caractérisé en ce que**
lors de la simulation de la topographie de surface (14) du papier tissu s'effectuant par le traitement des données, au moins une balle virtuelle est roulée sur la topographie de surface de la toile structurée respective, et la profondeur résultante de pénétration de cette balle virtuelle est alors déterminée (méthode de balle roulante), et **en ce que** la profondeur de pénétration déterminée produit une surface virtuelle qui correspond à la topographie de surface (14) du papier tissu à simuler.

3. Procédé selon la revendication 1 ou 2,
**caractérisé en ce que**
pour la comparaison de la topographie de surface (14) simulée du papier tissu avec la topographie de surface (10) du papier tissu fabriqué dans le processus de fabrication au moyen de la toile structurée déjà utilisée, les données obtenues dans chaque cas sont soumises à une analyse de Fourier et les rugosités de surface des deux images obtenues sont déterminées.

4. Procédé selon la revendication 2 ou 3,
**caractérisé en ce que**
le calibrage de l'algorithme utilisé pour la simulation s'effectue au moins en partie par le biais du diamètre de la balle virtuelle.

5. Procédé selon la revendication 4,
**caractérisé en ce que**
le calibrage de l'algorithme utilisé pour la simulation s'effectue au moins essentiellement par le biais du diamètre de la balle virtuelle.

6. Procédé selon l'une quelconque des revendications 2 à 5,
**caractérisé en ce que**
dans le cas de la simulation de la topographie de surface (14) du papier tissu effectuée par le traitement des données, deux ou plus de deux balles virtuelles sont utilisées, lesquelles sont roulées de préférence les unes derrière les autres sur la topographie de surface de la toile structurée respective.

7. Procédé selon la revendication 6,
**caractérisé en ce que**
les différentes balles virtuelles possèdent au moins en partie un diamètre différent.

8. Procédé selon l'une quelconque des revendications précédentes,
**caractérisé en ce que**
l'on tient compte avec le calibrage de l'algorithme utilisé pour la simulation de conditions marginales du processus de fabrication de papier.

9. Procédé selon la revendication 8,
**caractérisé en ce que**
les conditions marginales prises en comptes du processus de fabrication de papier incluent des conditions marginales de la machine à papier tissu en question, ainsi que des propriétés du papier tissu initial, pas encore pourvu de la structure en question.

10. Procédé selon la revendication 9,
**caractérisé en ce que**
les conditions marginales prises en compte de la machine à papier tissu en question incluent le vide produit et/ou le flux d'air produit, avec lequel le papier tissu est aspiré dans la surface de la toile structurée lors de l'impression de la structure.

11. Procédé selon la revendication 9 ou 10,
**caractérisé en ce que**
les propriétés prises en compte du papier tissu initial pas encore pourvu de la structure en question incluent sa rigidité en flexion.

12. Dispositif de prédiction de la topographie de surface de papier tissu à fabriquer dans un processus de fabrication de papier tissu en utilisant une toile structurée, auquel est conférée une structure par impression au moyen de la toile, comprenant un capteur pour enregistrer la topographie de surface du papier tissu fabriqué et pour enregistrer la topographie de surface d'une toile structurée respective, ainsi qu'une installation de traitement des données, qui est réalisée pour mettre en oeuvre le procédé selon l'une quelconque des revendications 1 à 11.

13. Dispositif selon la revendication 12,
**caractérisé en ce que**
le capteur inclut un scanner de surface 3D.

14. Utilisation du procédé selon l'une quelconque des revendications 1 à 11 et/ou du dispositif selon la revendication 12 ou 13 pour la prédiction dans la région de la toile de formage, de préférence en termes de rugosité de surface ou de marquage.
